# FASCICULE DE BREVET EUROPEEN

(11) **EP 2 701 013 B1**
(45) Date de publication et mention de la délivrance du brevet: **12.06.2019**
(21) Numéro de dépôt: 12181455.2
(22) Date de dépôt: 23.08.2012
(51) Int. Cl.: G04B 1/16, G04B 1/22, G04B 9/00

(54) **MOUVEMENT D'HORLOGERIE À RÉSERVE DE MARCHE ÉTENDUE**
UHRWERK MIT ERWEITERTER GANGRESERVE
CLOCK MOVEMENT WITH EXTENDED POWER RESERVE

(43) Date de publication de la demande: 26.02.2014
(73) Titulaire: Audemars Piguet (Renaud et Papi) SA, 2400 Le Locle (CH)
(72) Inventeur: Cornibé, Sylvain, 25500 Les Combes (FR); Valladon, Eddy, 75012 Paris (FR)
(74) Mandataire: BOVARD AG

(56) Documents cités:
- EP-A1- 1 914 604
- US-A- 2 783 657
- US-A- 3 177 975

## Description

### Domaine technique de l'invention

La présente invention a trait à un mouvement d'horlogerie à réserve de marche étendue, par exemple monté dans une montre mécanique. En particulier, l'invention vise à doter les montres mécaniques, par exemple des montres-bracelets, des chronographes et d'autres montres, automatiques ou à remontage manuel, de préférence de haut standing, d'un système qui permet de doubler ou même d'étendre davantage la durée de la réserve de marche.

### Etat de la technique

Dans les montres mécaniques, la source d'énergie pour entraîner le rouage et les aiguilles, y compris l'affichage du quantième, est un ressort spiral enroulé dans un barillet.

Lorsqu'une montre mécanique n'est pas remontée régulièrement, ou qu'une montre à remontage automatique n'est pas portée pendant plusieurs heures, le ressort de montre se détend complètement, et la montre s'arrête. C'est d'autant plus désagréable car non seulement l'affichage de l'heure s'arrête mais également l'indication du quantième par la roue ou les roues du calendrier. La réserve de marche moyenne d'une montre normale dont le ressort est complètement tendu, c'est-à-dire qui est bien remonté, est d'environ 40 à 60 heures.

Il y a plusieurs raisons de voir une montre se décharger de son énergie jusqu'à son arrêt total. Les raisons principales sont d'une part le non usage de celle-ci (coffre, week-end...) ou plus simplement l'oubli de remontage de celle-ci pour les montres non automatiques. Il est donc hautement souhaitable de disposer de montres dotées d'une réserve de marche plus étendue que celle des montres connues.

Dans le passé, on s'est déjà rendu compte de ce défaut chez les montres mécaniques, et on a cherché à y remédier. Par exemple, le brevet suisse n° CH-693155 mentionne comme but l'augmentation de la réserve de marche d'un mouvement d'horlogerie en réduisant autant que possible la perte de couple moteur pendant les 24 ou 48 premières heures de marche. Ce but serait atteint en prévoyant deux barillets de caractéristiques égales entraînant alternativement le mouvement d'horlogerie et travaillant tour à tour avec une commutation de blocage entre les deux barillets.

La demande de brevet européen n° EP-11188982.0 (2'455'820) propose l'utilisation d'un organe moteur comportant un barillet dans lequel sont montés deux ressorts superposés et coaxiaux.

Ces deux documents cités ci-dessus ne sont que des exemples pour les montres avec deux barillets ou deux ressorts car il y a de nombreuses publications de ces propositions.

De telles propositions pour résoudre le problème de l'augmentation de marche sont peu intéressantes car ces solutions proposent schématiquement de mettre autant de barillet, permettant le stockage de l'énergie, que de réserve de marche souhaitée. La réserve de marche est donc augmentée en dépit de l'espace à disposition.

De plus, l'état de la technique reste muet concernant un examen sur la distribution du couple dans un mouvement d'horlogerie, à savoir qu'on n'a pas encore essayé de savoir où se trouvent les différentes demandes d'énergie dans le mouvement. En revanche, la titulaire s'est posée comme objet annexe l'analyse du couple, depuis le barillet jusqu'aux aiguilles.

Le document US-3 177 975 A s'intéresse à un problème rencontré dans les minuteries mécaniques. Ce problème est que le mouvement de l'engrenage ralentit au cours du décompte du temps. Pour remédier à ce problème, le document US-3 177 975 A propose une solution dans laquelle l'élément élastique moteur est initialement enroulé autour d'une came rotative, de manière à se dérouler depuis cette came lors du décompte du temps.

Dans le document EP-1 914 604 A1, il est question d'un mouvement horloger conçu dans le but que la transmission d'énergie entre la source d'énergie et l'oscillateur s'y opère à couple constant. Dans la solution proposée pour atteindre ce but, une came de rayon variable est introduite dans la chaîne cinématique réalisant la transmission d'énergie.

### Exposé sommaire de l'invention

L'objet principal de l'invention est un mouvement d'horlogerie pour une montre mécanique dont la réserve est considérablement étendue. De plus, l'invention concerne une montre mécanique incorporant un tel mouvement.

L'invention vise de plus à permettre à l'utilisateur de la montre de changer manuellement l'état de marche entre la marche normale et le fonctionnement avec la réserve prolongée. Il est également envisagé que l'état actuel (réserve normale - réserve prolongée) soit indiqué par la montre. Par ailleurs, le mode de fonctionnement à réserve prolongée ne doit pas perturber la base de temps.

La présente invention permet d'atteindre les objets visés ; le mouvement à réserve de marche étendue est défini dans la revendication 1. La définition de la montre mécanique se trouve dans la revendication 14.

Les performances chronométriques d'une montre sont améliorées lorsque l'oscillateur emmagasine beaucoup d'énergie : cela le rend moins sensible aux perturbations. Quand la montre n'est pas portée, on peut envisager de baisser l'énergie fournie au balancier au profit de la réserve de marche.

La titulaire a d'abord entrepris des recherches poussées pour déterminer la distribution des couples dans un mouvement d'horlogerie. Les différents composants du rouage ainsi que l'entraînement du dispositif d'affichage du temps et du quantième ont été scrutés en détail pour déterminer les endroits de consommation d'énergie maximale. On a trouvé que, hormis l'engrenage du quantième, le balancier demande le plus d'énergie. Cela se conçoit car le balancier doit être accéléré depuis une position d'arrêt et contre la force d'un ressort spiral, ensuite il doit être arrêté (lorsque la force appliquée est neutralisée par la force du ressort), et puis il retourne à sa position initiale où il sera de nouveau arrêté pour faire fonctionner l'échappement.

La diminution de la demande d'énergie d'un mouvement d'horlogerie est obtenue, selon l'invention, par une diminution de l'angle d'oscillation (de l'amplitude) du balancier. Cette diminution peut être obtenue, selon une mise en oeuvre particulière de l'invention, en changeant le rapport de vitesse au niveau de l'engrenage barillet centre. En augmentant ce rapport, on diminue le couple sur la roue de l'échappement, et l'on baisse l'amplitude du balancier au profit de la réserve de marche.

Une autre possibilité pour prolonger la réserve de marche de la montre, pour le moment non préférée, serait une modification du ressort de montre dont une partie est utilisée lors de la marche normale, et dont une autre partie séparée restant déclenchée est enclenchée lorsque l'état « repos » est activé.

Les changements respectifs et réversibles du rapport de l'engrenage entre le barillet et la roue centrale (le centre) peuvent être réalisés de plusieurs manières. Ils seront décrits dans la description spéciale de l'invention en relation avec les figures.

Lors d'un changement du rapport de vitesse dans le rouage en fonctionnement, il est cependant important d'éviter une perturbation de l'affichage et de veiller à la compatibilité avec les fonctions existantes de la montre. La baisse de couple est alors limitée par le couple minimum nécessaire pour entraîner une complication, par exemple la marche de l'affichage du quantième et de vaincre un ressort. De plus, en mode de fonctionnement normal, il ne faut pas altérer l'aspect chronométrique.

La titulaire a encore constaté que la diminution du couple transmis au balancier n'a aucune influence sur la marche du calendrier. Les quantièmes sont toujours correctement indiqués. Cette propriété du système selon l'invention supprime un sérieux désavantage des montres connues dans lesquelles, après l'arrêt de la montre suite à l'épuisement de la réserve, l'affichage du quantième ne suit plus et doit être remis à jour ce qui est une opération longue et pénible.

En revanche, le travail de l'échappement avec un balancier à faible amplitude pourrait donner suite à un certain petit retard des aiguilles de minutes, mais le réglage de la mise à l'heure est rapide et facile.

### Brève description des dessins

L'invention sera mieux expliquée à l'aide de la description de réalisations particulières ou préférées, en faisant référence au dessin annexé dans lequel :
la fig. 1 est un diagramme montrant le couple et l'amplitude du balancier par rapport aux heures de marche d'un mouvement d'horlogerie ;
la fig. 2A montre le principe d'un mode de fonctionnement normal d'un mouvement d'horlogerie autour du barillet ;
la fig. 2B montre le principe d'un mode de fonctionnement à couple de sortie diminué du mouvement d'horlogerie de la fig. 2A ;
la fig. 3 montre un autre principe de changement entre un mode de fonctionnement normal et un mode de fonctionnement à couple de sortie baissé ;
la fig. 4A montre un troisième principe d'un mode de fonctionnement normal d'un mouvement d'horlogerie autour du barillet ;
la fig. 4B montre le principe d'un mode de fonctionnement à couple de sortie diminué du mouvement d'horlogerie de la fig. 4A ;
la fig. 5A montre schématiquement une première réalisation pratique du dispositif selon la fig. 4A ;
la fig. 5B montre schématiquement une première réalisation pratique du dispositif selon la fig. 4B ;
la fig. 6A montre schématiquement une deuxième réalisation pratique du dispositif selon la fig. 4A ;
les fig. 6AA et 6AB indiquent des détails du comportement de l'engrenage ;
la fig. 6B montre schématiquement une deuxième réalisation pratique du dispositif selon la fig. 4B ; et
la fig. 7 est une représentation schématique d'une réalisation pratique de la commutation entre le mode normal et le mode baissé selon les fig. 4A et 4B.

### Description détaillée de l'invention

La fig. 1 est un diagramme qui montre la relation entre le couple en g·mm sur la roue de grande moyenne, fourni par le barillet, et les heures de marche du mouvement d'horlogerie après un remontage du ressort de montre. L'ordonnée du diagramme montre également l'angle d'oscillation du balancier en degrés.

Les mesures nécessaires ont été entreprises par la titulaire sur un de ses calibres.

Lors de la marche normale, le couple fourni est alors de 112 g·mm (courbe CPL ini) et l'amplitude du balancier est de 240° (courbe A ini) ; la montre s'arrête après 90 heures de marche. Lorsqu'on introduit un rapport de vitesse augmenté entre le barillet et la grande roue moyenne (GM), par exemple avec une multiplication de 1,5 fois, le couple tombe alors à 75 g·mm et l'amplitude du balancier à 205°; la marche dure déjà 135 heures. Ces conditions sont représentées par les courbes CPL 1,5 (pour le couple) et A 1,5 (pour l'amplitude d'oscillation du mouvement d'horlogerie).

Finalement, en appliquant une multiplication de 2,5 fois, on mesure un couple initial de 45 g·mm et une amplitude du balancier de 165°. Le mouvement présente alors une réserve de marche de 225 heures environ mesurée jusqu'à l'arrêt total du mouvement mais une réserve utilisable de 200 heures, voir les courbes CPL 2,5 pour le couple et A 2,5 pour l'amplitude du balancier.

Une analyse poussée des conditions de cet essai donne les indications suivantes : Le couple nécessaire pour entraîner un quantième perpétuel (QP) est de 3,05 g·mm. Cependant, pour toutes les configurations envisagées, le couple disponible pour toute la réserve de marche est supérieur à 10 g·mm.

Pour les configurations ayant un rapport multiplicateur, il est nécessaire de prendre en compte le rendement du mécanisme. En se basant sur un rendement de 40%, ce qui est plus que pessimiste (on a mesuré et calculé des rendements autour de 80%), on dispose toujours d'un couple suffisant pour l'entraînement du QP.

En considérant un retard éventuel du mouvement d'horlogerie au cours total de la marche, on a constaté qu'un passage de l'amplitude du balancier de 250° à 120° aurait pour incidence un retard journalier de l'ordre de 20 sec, et un passage de 180° à 85° génère un retard de l'ordre de 26 sec.

Les mesures des couples ont été effectuées à l'aide d'un appareil Variocouple des établissements CSA Instruments S.A., Peseux, Suisse.

Ainsi, si le mécanisme envisagé porte la réserve de marche d'une montre à une semaine, voire plus, il en résulterait un retard de quelques minutes au plus. L'utilisateur retrouverait sa montre en état de marche, indications calendaires à jour, et n'aurait qu'à effectuer une correction de l'heure de quelques minutes, procédure beaucoup plus simple qu'une remise à date d'un QP.

Dans ce qui suit, on présente trois modes de réalisation pour la construction d'un mouvement d'horlogerie selon l'invention. Il s'agit dans ces trois modes de mise en oeuvre d'un changement du rapport de vitesse entre le barillet et la roue de centre.

La fig. 2A montre d'abord le principe du mode normal d'un engrenage classique d'un mouvement d'horlogerie. On distingue le rochet 10 avec son arbre 19 qui traverse le barillet 12. L'arbre de sortie 14 du barillet supporte un satellite 17 d'un train planétaire 20 composé d'une couronne 11, d'un pignon central (roue planétaire) 18 et de plusieurs satellites 17 dont un seul est représenté. Dans cette configuration, l'arbre du pignon central est fixé par rapport au mouvement par la fixation 15, et la sortie 16 de l'engrenage est constituée par la couronne 11.

Le mode de basse alimentation en énergie est représenté à la fig. 2B. Les pièces sont les mêmes que celles de la fig. 2A, et leurs signes de référence sont augmentés par 100 ; par exemple, le rochet 10 à la fig. 2A est le rochet 110 à la fig. 2B. En revanche, dans cette configuration, la couronne 120 est bloquée par la fixation 115, et le satellite 117 transmet sa force directement à la roue centrale 118 dont l'arbre forme la sortie 116. On obtient par ce changement plutôt simple dans le fonctionnement de l'engrenage une réduction du rapport entre le barillet et la roue de grande moyenne compris entre 1,25 et 5 selon le nombre de dents des roues engrenées. Ce changement de rapport a pour effet une multiplication de la vitesse de sortie, donc une diminution du couple transmis au balancier.

Cependant, un inconvénient de ce mode de réalisation du fonctionnement en mode basse alimentation en énergie est que la sortie du planétaire est différente selon le mode de fonctionnement. Bien sûr, une solution technique pour ramener la sortie du train sur un même axe est disponible mais cela augmente le nombre de pièces et donc le coût ainsi que l'encombrement du dispositif.

Un deuxième mode principal pour changer le couple fourni par le ressort de montre est représenté à la fig.3. Le barillet 30 porte deux roues, une roue relativement petite 32 sur sa face supérieure, et une roue relativement grande 34 sur sa surface inférieure, les plans des deux roues étant parallèles. Les roues 32 et 34 peuvent s'engrener alternativement dans deux mobiles de centre 36 ou 40, respectivement, qui sont les deux fixés sur un arbre commun 38 et dont l'écartement vertical est un peu plus grand que la distance verticale des deux roues dentées 32 et 34 du barillet. Cet arbre 38 peut être déplacé verticalement selon la flèche 42.

Dans le mode normal, la petite roue 32 est en prise avec la grande roue de centre 36. Lorsque l'ensemble mobile 36, 38, 40 est soulevé selon la flèche 42, la grande roue de centre 36 vient hors prise, et la petite roue de centre 40 s'engrène avec la grande roue de barillet 34. Évidemment, le rapport de multiplication 32/36 devient alors un rapport de multiplication 34/40 qui est plus élevé et a pour effet une durée plus longue de la réserve de marche.

La fig. 3 n'est que schématique. Tout autre rapport entre les quatre roues concernées sera possible.

Les fig. 4A et 4B montrent un troisième mode principal de réalisation pour changer le couple fourni par le ressort de montre. Les engrenages en jeu sont reproduits tout à fait schématiquement.

On se réfère d'abord à la fig. 4A. Un barillet 52 présente sur sa partie supérieure une denture 50 qui est apte à transmettre un mouvement par l'intermédiaire de la roue 61 qui est solidaire d'un axe 62, au mobile de centre (non représenté). Un engrenage planétaire composé d'une couronne 54, de satellites 56 (dont un seul est représenté) et d'un planétaire 58 est inséré entre le barillet 52 et la denture 50.

Dans l'arrangement de la fig. 4A qui représente le fonctionnement en mode normal, la denture 50 du barillet et le planétaire 58 sont solidaires, la couronne 54 du barillet est solidaire du barillet 52, et le satellite 56 pivote sur un axe 64 solidaire du barillet 52. Dans cette configuration, lorsque le barillet se dévide, le satellite 56 ne peut pas tourner autour de son axe de rotation. De ce fait, tout se passe comme si les éléments 54, 56 et 58 étaient solidaires, et ils tournent donc tous à la même vitesse que le barillet 52. Le train planétaire est alors complètement transparent. La denture 50 du barillet 52 tourne donc elle aussi à la même vitesse que celle du barillet.

La fig. 4B montre un schéma de fonctionnement en mode basse alimentation en énergie et est fondée sur la fig. 4A. La couronne 54 est bloquée ce qui est symbolisé par le plot 55. Dans cette configuration, la couronne 54 du barillet 52 n'est plus solidaire du barillet 52 mais fixe (à un pont ou à la platine). Lorsque le barillet se dévide, il oblige le satellite 56 à rouler sur la couronne du barillet 54. Dans son mouvement, le satellite 56 va entraîner en rotation le planétaire 58 à une vitesse de rotation supérieure à celle du barillet 52, selon le dimensionnement du train planétaire. Le rapport de vitesse multiplicateur du planétaire va donc augmenter la réserve de marche et réduire d'autant le couple transmis au mobile de centre.

Les fig. 5A et 5B illustrent une réalisation pratique du troisième mode principal pour changer le couple fourni par le ressort de montre. Les engrenages en jeu ne sont représentés que schématiquement.

Il est d'abord fait référence à la fig. 5A qui montre le fonctionnement du mouvement d'horlogerie en mode normal. Certains éléments, familiers à l'homme du métier, ne sont pas représentés tels que le barillet 52 (voir la fig. 4) et sa denture 50.

La couronne du barillet 54 possède une denture triangulaire sur son plus grand diamètre. Cette denture va travailler avec les cliquets 68. Les axes de rotation des cliquets 68 ainsi que des satellites 56 sont solidaires du barillet.

La couronne du barillet 54 est en liaison pivot par rapport au barillet. Le mobile de centre, non représenté, effectue un tour en une heure. Pour la compréhension des explications suivantes, nous allons le considérer comme immobile.

Dans cette configuration, lorsque le barillet se dévide (il est libre), selon le sens de rotation indiqué par la flèche, il oblige les satellites à rouler sur le planétaire 58 qui est immobile puisqu'il est en prise avec le mobile de centre par l'intermédiaire de la denture du barillet 50, voir la fig. 4A. Les satellites 56 s'engrènent avec la couronne de barillet 54 : de par le dimensionnement du train planétaire, la vitesse de rotation de la couronne 54 sera supérieure à celle du barillet 52. De ce fait, la denture triangulaire de la couronne 54 va se bloquer dans une extrémité d'un cliquet 68.

A partir de cet état, les cliquets 68, la couronne du barillet 54 ainsi que les satellites 56 sont immobiles par rapport au barillet 52. Le train planétaire devient transparent, la couronne 54 tourne elle aussi à la même vitesse angulaire que le barillet 52.

Il convient encore de remarquer que le temps de blocage de la couronne 54 sur le barillet par l'intermédiaire des cliquets est très faible : il correspond à un déplacement relatif de la couronne par rapport au barillet d'un tiers du pas angulaire de la denture triangulaire.

Il est maintenant fait référence à la fig. 5B qui montre le fonctionnement en mode basse alimentation en énergie.

Dans cette configuration, le doigt de commande 72 immobilise la couronne 54 du barillet 52. Lorsque le barillet se dévide, il oblige les satellites 56 à rouler sur la couronne 54 du barillet. Dans ce mouvement, le satellite 56 va entraîner en rotation le planétaire 58 à une vitesse de rotation supérieure à celle du barillet 52 (selon le dimensionnement du train planétaire). Les cliquets 68 oscillent légèrement sur la denture triangulaire de la couronne 54 et n'ont aucune fonction.

Les fig. 5A et 5B représentent 3 satellites : seul 1 ou 2 sont nécessaires.

Cette réalisation est moins encombrante que le premier mode de réalisation. La denture triangulaire extérieure de la couronne du barillet coopère donc avec deux éléments distincts : le doigt de commande 72 pour l'immobiliser, et les cliquets 68 pour rendre la couronne 54 solidaire du barillet 52.

Les fig. 6A, 6AA, 6AB et 6B montrent une deuxième réalisation pratique du troisième mode de mise en oeuvre de l'invention qui se fonde sur les fig. 4A et 4B.

On se réfère d'abord à la fig. 6A qui illustre le mode de fonctionnement normal du mouvement d'horlogerie. L'engrenage comprend une couronne de barillet 54, un satellite 56, une roue planétaire 58, un doigt de commande 66 et un barillet 52. De plus, on a prévu un pignon unidirectionnel 74 qui est en prise avec le planétaire 58.

La couronne du barillet 54 est en liaison de pivot par rapport au barillet 52, comme dans la réalisation selon les fig. 5A et 5B. Les axes du satellite 56 et du pignon unidirectionnel 74 sont solidaires du barillet 52. Le planétaire 58 peut être considéré comme immobile pour simplifier la compréhension du mécanisme.

Lorsque le barillet se dévide, il oblige le pignon unidirectionnel 74 à rouler sur le planétaire 58. La géométrie de ce pignon ne tolère qu'un sens de rotation de l'engrenage ; ces conditions sont sommairement représentées aux fig. 6AA et 6AB. On voit sur la fig. 6AA que le planétaire 58 tourne dans le sens des aiguilles d'une montre, selon la flèche X, et il est bloqué par la denture du pignon unidirectionnel 74. Dans cette configuration, il y a un sens bloquant : à partir de cet état, le pignon unidirectionnel 74, la couronne 54 et le satellite 56 sont immobiles par rapport au barillet 52. Le train planétaire devient transparent, et la couronne 54 tourne elle aussi à la même vitesse angulaire que le barillet 52.

En revanche, la fig. 6AB montre que le planétaire 58 tourne dans l'autre sens par rapport à la fig. 6AA, et dans cette configuration, une rotation du planétaire est possible car le pignon unidirectionnel 74 peut être entraîné, et cette rotation est transmise via le satellite 56 à la couronne 54 qui tourne alors moins vite que le barillet 52.

La fig. 6B montre le fonctionnement du mouvement d'horlogerie en mode basse alimentation en énergie. Le doigt de commande 66 immobilise la couronne de barillet 54. En se dévidant, le barillet 52 oblige le satellite 56 à rouler sur la couronne du barillet 54. Dans ce mouvement, le satellite 56 va entraîner en rotation le planétaire 58 à une vitesse de rotation supérieure à celle du barillet 52 (selon le dimensionnement du train planétaire).

Le pignon unidirectionnel 74 tourne dans le vide et n'a aucune fonction. Il est entraîné mais sans effet.

Cette configuration présente l'avantage par rapport au premier mode de réalisation (fig. 5A et 5B) que cette solution nécessite moins de composants, et que toutes les fonctions pour passer d'un mode à l'autre sont réalisées dans le plan du train planétaire. Dans la cas de la figure 5B, le doigt 6 passe au-dessus du cliquet 66 et nécessite d'avoir deux niveaux. La présente solution comporte donc moins de composants et est moins encombrante.

Une autre réalisation pratique de la commutation entre le mode normal et le mode basse alimentation en énergie selon les fig. 4A et 4B est représentée à la fig. 7. Sur une platine ou pont 82 est montée de façon pivotable une double dent de commutation 80, solidaire du cliquet 15A, 115A. Le cliquet est chargé par un ressort à lame 88 qui le retient dans la position choisie. Le cliquet comporte un index 90, visible depuis l'extérieur, qui indique la position du cliquet choisie, ou bien la marche normale ("NORMAL") ou bien la marche avec réserve prolongée ("PROLONGÉ"). Cette position peut être amenée aux conditions terminales d'arrêt par un levier 86, accessible depuis l'extérieur de la montre, guidé en translation sur la platine 82. Le doigt 87, guidé en rotation par le levier 86, coopère avec les plans 80A et 80B de l'élément de commutation 80 pour effectuer le changement d'état. La rotation du doigt 87 est limitée par un cadre 84, fixé sur la platine 82.

Comme il ressort de ce qui procède, l'invention fournit un système simple mais efficace pour prolonger sensiblement la marche d'une montre mécanique. L'invention peut s'appliquer en particulier aux montres mécaniques simples mais aussi aux montres à complications, avec indications calendaires, chronographe, aux chronomètres, etc.

Ce système très mince, visible et reconnaissable, intégrable dans tous les produits horlogers mentionnés, permet de piloter la réserve de marche en courte ou en longue durée, et la montre peut passer par exemple les week-ends sans dégradation visible, le calendrier ne changeant pas pendant tout ce repos. L'utilisateur a le choix du mode souhaité et en est informé par la montre du mode sélectionné. Ce changement entre le mode normal et le mode à réserve de marche étendue peut être manuel ou automatique.

Suite à la description ci-dessus, il convient d'ajouter encore quelques considérations.

En effet, lors du dimensionnement d'un ressort de barillet, des compromis sont quelquefois nécessaires entre les caractéristiques du ressort (encombrement, variation de couple, nombre de tours d'enroulement) et la valeur de la réserve de marche. La titulaire a démontré qu'il était possible, avec ce dispositif, d'augmenter de façon significative la valeur de cette réserve de marche : ce critère n'est donc plus une contrainte à considérer lors du dimensionnement du ressort de barillet. Ce dernier pourra être optimisé pour atteindre les performances souhaitées du mouvement.

L'invention n'est pas limitée aux réalisations d'un mouvement d'horlogerie à réserve de marche prolongée décrites ci-dessus et représentées dans les figures. Une fois les principes dé l'invention appréciés, l'homme du métier sera en mesure de trouver une réalisation qui lui convient. Une telle démarche ne constitue pas de sortie du domaine de protection conférée par le présent brevet dont l'application n'est limitée que par le contenu des revendications.

## Revendications

1. Mouvement d'horlogerie mécanique, comprenant une source d'énergie apte à fournir de l'énergie par l'intermédiaire d'un rouage à un oscillateur comportant un balancier comme organe réglant, **caractérisé en ce que** le mouvement d'horlogerie comprend des organes de commutation aptes à commuter entre deux modes de fonctionnement dans l'un desquels le rapport d'engrenage entre la source d'énergie et une roue du rouage est différent de l'autre mode de fonctionnement, ces organes de commutation permettant une diminution du couple fourni à l'oscillateur au profit de la réserve de marche.

2. Mouvement d'horlogerie selon la revendication 1, **caractérisé en ce que** la source d'énergie est un ressort spiral.

3. Mouvement d'horlogerie selon la revendication 1 ou 2, **caractérisé en ce qu'**il comporte un barillet (30; 52) apte à transmettre l'énergie de la source d'énergie par l'intermédiaire du rouage à l'oscillateur, les organes de commutation étant des organes de commutation entre deux modes de fonctionnement dans l'un desquels le rapport d'engrenage entre le barillet et une roue du rouage est changé par rapport à l'autre mode de fonctionnement.

4. Mouvement d'horlogerie selon les revendications 2 et 3, **caractérisé en ce que** le ressort spiral est logé dans le barillet (30; 52).

5. Mouvement d'horlogerie selon la revendication 3 ou 4, **caractérisé en ce qu'**il comprend un train d'engrenages planétaire (54, 56, 58) entre le barillet (52) et le rouage, le taux de réduction de l'engrenage étant apte à être modifié pour réduire le couple fourni, en bloquant l'un ou l'autre de ses planétaires afin de changer le couple fourni par le barillet.

6. Mouvement d'horlogerie selon la revendication 3 ou 4, **caractérisé en ce que** le barillet (30) porte sur ses deux faces parallèles deux roues (32, 34) de diamètre différent, et que deux roues suiveuses (36, 40) parallèles ayant un diamètre adapté à l'une ou l'autre des roues de barillet pouvant s'engrener à choix dans l'une ou l'autre des roues de barillet, sont disposées en parallèle afin d'obtenir la fourniture de deux niveaux de couple généré par le barillet.

7. Mouvement d'horlogerie selon la revendication 3 ou 4, **caractérisé en ce qu'**il comporte un train planétaire (54, 56, 58) suite au barillet (52) dont la denture est solidaire à la roue planétaire (58), la couronne (54) du barillet (52) est solidaire du barillet (52), et le satellite (56) est apte à pivoter sur un axe solidaire du barillet, et que, dans le fonctionnement en mode basse alimentation en énergie, la couronne (54) n'est plus solidaire du barillet mais fixée à un point solide du mouvement, rendant la couronne immobile.

8. Mouvement d'horlogerie selon la revendication 7, **caractérisé en ce que** la couronne (54) du barillet (52) possède une denture extérieure triangulaire apte à travailler avec un ou plusieurs cliquets (68), les axes de rotation du ou des cliquets (68) ainsi que des satellites (56) étant solidaires du barillet (52), et que, dans le fonctionnement en mode basse alimentation en énergie, un doigt de commande (66, 72) est disposé de telle façon qu'il peut immobiliser la couronne du barillet.

9. Mouvement d'horlogerie selon la revendication 7, **caractérisé en ce que** le train planétaire comporte encore un pignon unidirectionnel (74) en prise avec le planétaire mais sans prise dans la denture interne de la couronne (54), les axes de rotation du satellite (56) et du pignon unidirectionnel (74) étant solidaires du barillet (52), et que, dans le fonctionnement en mode basse alimentation en énergie, un doigt de commande (66) travaillant avec une denture extérieure triangulaire de la couronne (54) est inséré dans cette denture, la couronne (54) est immobilisée, et le satellite (56) est apte à entraîner en rotation le planétaire (58) à une vitesse de rotation supérieure à celle du barillet (52).

10. Mouvement d'horlogerie selon l'une des revendications précédentes, **caractérisé en ce que** le dispositif de réduction du couple est agencé et dimensionné pour effectuer une réduction du couple d'un rapport R, ayant pour effet une augmentation de la réserve de marche de ce même rapport R.

11. Mouvement d'horlogerie selon l'une des revendications précédentes, **caractérisé en ce que** le dispositif de changement du couple est accessible depuis l'extérieur d'une montre comprenant ce mouvement et est apte à être manoeuvré manuellement.

12. Mouvement d'horlogerie selon l'une des revendications 1 à 7, **caractérisé en ce que** le dispositif de changement du couple est agencé pour être manoeuvré automatiquement.

13. Mouvement d'horlogerie selon l'une des revendications précédentes, **caractérisé en ce que** son état, la marche normale et la marche à réserve prolongée, est indiqué par une aiguille ou similaire qui est visible depuis l'extérieur d'une montre comprenant ce mouvement.

14. Montre mécanique, comprenant un mouvement d'horlogerie selon l'une des revendications 1 à 13 pour une réserve de marche prolongée.

## Patentansprüche

1. Mechanisches Uhrwerk, umfassend eine Energiequelle, welche Energie mittels eines Übersetzungsgetriebes einem Oszillator bereitstellen kann, umfassend eine Unruh als regelndes Organ, **dadurch gekennzeichnet, dass** das Uhrwerk Schaltorgane umfasst, welche zwischen zwei Betriebsmodi schaltbar sind, wobei in einem das Übersetzungsverhältnis zwischen der Energiequelle und einem Rad des Übersetzungsgetriebes sich von dem anderen Betriebsmodus unterscheidet, wobei die Schaltorgane eine Reduzierung des Moments ermöglichen, welches dem Oszillator bereitgestellt ist, zu Gunsten der Energiereserve.

2. Uhrwerk nach Anspruch 1, **dadurch gekennzeichnet, dass** die Energiequelle eine Spiralfeder ist.

3. Uhrwerk nach Anspruch 1 oder 2, **dadurch gekennzeichnet, dass** ein Federgehäuse (30; 52) umfasst ist, welches die Energie der Energiequelle mittels des Übersetzungsgetriebes an den Oszillator übertragen kann, wobei die Schaltorgane Organe sind, um zwischen zwei Betriebsmodi zu schalten, wobei in einem das Übersetzungsverhältnis zwischen dem Federhaus und einem Rad des Übersetzungsgetriebes gegenüber dem anderen Betriebsmodus verändert ist.

4. Uhrwerk nach Ansprüchen 2 oder 3, **dadurch gekennzeichnet, dass** die Spiralfeder in dem Federgehäuse (30; 52) aufgenommen ist.

5. Uhrwerk nach Anspruch 3 oder 4, **dadurch gekennzeichnet, dass** es ein Planetenübersetzungsgetriebe (54, 56, 58) zwischen dem Federhaus (52) und dem Übersetzungsgetriebe aufweist, wobei die Reduzierungsrate der Übersetzung veränderbar ist, um das bereitgestellte Moment zu reduzieren, durch Blockieren von dem einen oder dem anderen seiner Planetenräder, um das von dem Federhaus bereitgestellte Moment zu ändern.

6. Uhrwerk nach Anspruch 3 oder 4, **dadurch gekennzeichnet, dass** das Federhaus (30) an seinen zwei parallelen Flächen zwei Räder (32, 34) unterschiedlichen Durchmessers trägt und dass zwei parallele mitlaufende Räder (36, 40), welche einen an das eine oder andere Federhausrad angepassten Durchmesser aufweisen und eingerichtet sind, um sich selbst selektiv in Eingriff in das eine oder andere der Federhausräder zu bringen, parallel angeordnet sind, um die von dem Federhaus erzeugten zwei Niveaus des Moments zu erhalten.

7. Uhrwerk nach Anspruch 3 oder 4, **dadurch gekennzeichnet, dass** es ein Planetenübersetzungsgetriebe (54, 56, 58) dem Federhaus (52) folgend umfasst, dessen Verzahnung mit dem Zentralrad (58) drehfest verbunden ist, das Hohlrad (54) des Federhauses (52) mit dem Federhaus (52) drehfest verbunden ist, und das Planetenrad (56) drehbar um eine drehfest mit dem Federhaus verbundene Welle ist, und dass in dem Betriebsmodus mit niedrigem Energieeintrag das Hohlrad (54) nicht länger drehfest mit dem Federhaus verbunden ist, aber an einem festen Punkt des Werks fixiert ist, so dass das Hohlrad unbeweglich ist.

8. Uhrwerk nach Anspruch 7, **dadurch gekennzeichnet, dass** das Hohlrad (54) des Federhauses (52) eine dreiecksförmige Aussenverzahnung aufweist, welche mit einem oder mehreren Sperrklinken (68) zusammenwirken kann, wobei die Drehachsen der Sperrklinke oder Sperrklinken (68) sowie der Planetenräder (56) drehfest mit dem Federhaus (52) verbunden sind, und dass in dem Betriebsmodus mit niedrigem Energieeintrag ein Steuerfinger (66, 72) derart angeordnet ist, dass er das Hohlrad des Federhauses immobilisieren kann.

9. Uhrwerk nach Anspruch 7, **dadurch gekennzeichnet, dass** das Planetenübersetzungsgetriebe ferner ein unidirektionales Getrieberad (74) umfasst, welches mit dem Zentralrad (58) in Eingriff steht, aber nicht mit der Innenverzahnung des Hohlrades (54), wobei die Drehachsen des Planetenrads (56) und des unidirektionalen Getrieberades (74) drehfest mit dem Federhaus (52) verbunden sind, und dass in dem Betriebsmodus mit niedrigem Energieeintrag ein Steuerfinger (66), welcher mit einer äusseren dreiecksförmigen Verzahnung des Hohlrades (54) zusammenwirkt, in die Verzahnung eingeführt ist, wobei das Hohlrad (54) immobilisiert ist, und das Planetenrad (56) das Zentralrad (58) mit einer höheren Drehgeschwindigkeit als das Federhaus (52) drehend antreiben kann.

10. Uhrwerk nach einem der vorhergehenden Ansprüche, **dadurch gekennzeichnet, dass** die Vorrichtung zur Reduzierung des Moments ausgebildet und dimensioniert ist, um eine Reduzierung des Moments um ein Verhältnis R auszuführen, welche einen Effekt auf eine Zunahme der Energiereserve um das gleiche Verhältnis R hat.

11. Uhrwerk nach einem der vorhergehenden Ansprüche, **dadurch gekennzeichnet, dass** die Vorrichtung zur Änderung des Moments von ausserhalb einer Uhr zugänglich ist, welche das Uhrwerk umfasst und manuell einstellbar ist.

12. Uhrwerk nach einem der Ansprüche 1 bis 7, **dadurch gekennzeichnet, dass** die Vorrichtung zur Änderung des Moments automatisch einstellbar ausgebildet ist.

13. Uhrwerk nach einem der vorhergehenden Ansprüche, **dadurch gekennzeichnet, dass** sein Zustand, normale Betriebsweise und Betriebsweise in verlängerter Energiereserve, mittels eines Zeigers oder ähnliches angezeigt ist, welches von ausserhalb der Uhr mit dem Uhrwerk sichtbar ist.

14. Mechanische Uhr, umfassend ein Uhrwerk nach einem der Ansprüche 1 bis 13 für eine verlängerte Energiereserve.

## Claims

1. Mechanical timepiece movement, comprising an energy source able to provide energy via a gear train to an oscillator comprising a balance as regulating organ, **characterized in that** the timepiece movement comprises switching organs able to switch between two modes of operation, in one of which the ratio of the gearing between the energy source and a wheel of the gear train is different from the other mode of operation, these switching organs enabling a reduction of the torque provided to the oscillator for the benefit of the power reserve.

2. Timepiece movement according to claim 1, **characterized in that** the energy source is a spiral spring.

3. Timepiece movement according to claim 1 or 2, **characterized in that** it comprises a barrel (30; 52) able to transmit the energy of the energy source via the gear train to the oscillator, the switching organs being organs for switching between two modes of operation, in one of which the ratio of the gearing between the barrel and a wheel of the gear train is changed with respect to the other mode of operation.

4. Timepiece movement according to claims 2 and 3, **characterized in that** the spiral spring is accommodated in the barrel (30; 52).

5. Timepiece movement according to claim 3 or 4, **characterized in that** it comprises a planetary gear train (54, 56, 58) between the barrel (52) and the gear train, the rate of reduction of the gearing being able to be changed, to reduce the torque provided, by blocking one or the other of its sun gear and ring gear in order to change the torque provided by the barrel.

6. Timepiece movement according to claim 3 or 4, **characterized in that** the barrel (30) bears on its two parallel faces two wheels (32, 34) of different diameter, and that two parallel follower wheels (36, 40), having a diameter adapted to the one or the other of the barrel wheels, being able to engage themselves selectively in the one or the other of the barrel wheels, are disposed in parallel in order to obtain the supply of two levels of torque generated by the barrel.

7. Timepiece movement according to claim 3 or 4, **characterized in that** it comprises a planetary gear train (54, 56, 58) following the barrel (52) the toothing of which is fixed with respect to the sun gear (58), the ring gear (54) of the barrel (52) is fixed with respect to the barrel (52), and the planet gear (56) is able to pivot on a shaft fixed with respect to the barrel, and that, in the mode of operation of low energy feed, the ring gear (54) is no longer attached to the barrel, but is fixed to a fixed point of movement, rendering the ring gear immobile.

8. Timepiece movement according to claim 7, **characterized in that** the ring gear (54) of the barrel (52) has a triangular outer toothing able to work with one or more pawls (68), the shafts of rotation of the pawl or pawls (68) as well as of the planet gears (56) being fixed with respect to the barrel (52), and that, in the mode of operation of low energy feed, a control finger (66, 72) is disposed in such a way that it is able to immobilize the ring gear of the barrel.

9. Timepiece movement according to claim 7, **characterized in that** the planetary gear train further comprises a unidirectional pinion (74) engaged with the sun gear (58), but not engaged with the inner toothing of the ring gear (54), the shaft of rotation of the planet gear (56) and of the unidirectional pinion (74) being fixed with respect to the barrel (52), and that, in the low energy feed mode of operation, a control finger (66) working with an outer triangular toothing of the ring gear (54) is inserted in this toothing, the ring gear (54) is immobilized, and the planet gear (56) is able to drive in rotation the sun gear (58) at a higher speed of rotation than that of the barrel (52).

10. Timepiece movement according to one of the preceding claims, **characterized in that** the device for reducing the torque is designed and dimensioned to carry out a reduction of the torque by a ratio R, having as an effect an increase in the power reserve by the same ratio R.

11. Timepiece movement according to one of the preceding claims, **characterized in that** the device for changing the torque is accessible from outside a watch having this movement and is able to be manually manipulated.

12. Timepiece movement according to one of the claims 1 to 7, **characterized in that** the device for changing the torque is designed to be automatically manipulated.

13. Timepiece movement according to one of the preceding claims, **characterized in that** its state, normal operation and operation in prolonged power reserve, is indicated by a hand or the like, which is visible from outside a watch having this movement.

14. Mechanical watch, comprising a timepiece movement according to one of the claims 1 to 13 for a prolonged power reserve.
